# EUROPÄISCHE PATENTSCHRIFT

(11) **EP 1 222 675 B1**
(45) Veröffentlichungstag und Bekanntmachung des Hinweises auf die Patenterteilung: **03.05.2006**
(21) Anmeldenummer: 00975793.1
(22) Anmeldetag: 22.09.2000
(51) Int. Cl.: H01J 5/56, H01K 1/46

(54) **SCHEINWERFERLAMPE**
HEADLIGHT BULB
LAMPE DE PHARE

(30) Priorität: 22.10.1999 DE 19951203
(43) Veröffentlichungstag der Anmeldung: 17.07.2002
(73) Patentinhaber: Patent-Treuhand-Gesellschaft für elektrische Glühlampen mbH, 81543 München (DE)
(72) Erfinder: HELBIG, Peter, 89567 Sontheim (DE)
(86) Internationale Anmeldenummer: PCT/DE2000/003313
(87) Internationale Veröffentlichungsnummer: WO 2001/031669

(56) Entgegenhaltungen:
- WO-A-97/25733
- DE-A- 2 939 328
- GB-A- 1 407 024
- US-A- 3 885 149
- US-A- 4 492 893

## Beschreibung

Die Erfindung betrifft eine Scheinwerferlampe gemäß dem Oberbegriff des Patentanspruchs 1.

### I. Stand der Technik

Eine derartige Scheinwerferlampe ist beispielsweise in der internationalen Patentanmeldung mit der Veröffentlichungsnummer WO 97/25733 offenbart. Diese Schrift beschreibt eine Scheinwerferlampe, die einen Lampenkolben, eine vom Lampenkolben umschlossene Glühwendel, einen mit einem Sockelflansch und mit drei in einer gemeinsamen, zur Sockelflanschebene parallelen Ebene angeordnete Referenznasen versehenen Lampensockel sowie Stromzuführungen zur Energieversorgung der Glühwendel besitzt. Der Sockelflansch ist mit einer Nut zur Aufnahme eines Dichtungsringes ausgestattet. Die Befestigung der Lampe in einer als Lampenfassung ausgebildeten rückwärtigen Scheinwerferreflektoröffnung erfolgt mit Hilfe der Referenznasen und des auf dem Sockelflansch aufliegenden Dichtungsringes. Die Referenznasen greifen in die als Lampenfassung ausgebildete Scheinwerferreflektoröffnung ein und der Dichtungsring liegt an der Außenwand des Scheinwerferreflektors an. Der Rand der Reflektoröffnung ist daher klemmend zwischen dem Dichtungsring und den Referenznasen angeordnet.

Die US 4,492,893 beschreibt eine kittlos gesockelte Halogenglühlampe für einen Scheinwerfer mit einem Positionierungsring, der einen flanschartigen Teil aufweist. Der Positionierungsring besitzt drei, in radialer Richtung abstehende Laschen.

Die DE 29 39 328 A1 offenbart einen Scheinwerfer für Kraftfahrzeuge mit einer Kappe, die am Reflektor axial gesichert und zwischen einer Öffnungs- und Befestigungsstellung um den Reflektorhals schwenkbar ist. Die Kappe hat drei, in axialer Richtung wirkende Federzungen, welche drei, radial vom Sockelflansch der Lampe abstehende Laschen beim Schwenken der Kappe in deren Befestigungsstellung an den Nutgrund von drei Nuten im Reflektorhals gedrückt halten.

Die GB 1 407 024 beschreibt eine Scheinwerfer, bei dem die Lampe mittels eines Drahtbügels in der Lampenmontageöffnung des Reflektors fixiert ist.

Die US 3,885,149 offenbart eine Lampe mit einem Lampengefäß, das eine versetzt angeordnete Quetschdichtung besitzt. Der Lampensockel weist einen ringförmigen Flansch mit drei radial abstehenden Laschen auf.

### II. Darstellung der Erfindung

Es ist die Aufgabe der Erfindung, eine gattungsgemäße Scheinwerferlampe mit einem vereinfachten Sockelaufbau bereitzustellen.

Die erfindungsgemäßen Scheinwerferlampen wie beansprucht zeichnen sich gegenüber den bekannten gattungsgemäßen Lampen dadurch aus, daß der Sockelflansch mindestens drei entlang des Sockelflanschumfangs angeordnete Laschen besitzt, die senkrecht zur Sokkelflanschebene federnd ausgebildet sind. Diese Laschen ermöglichen zusammen mit den Referenznasen eine Befestigung der erfindungsgemäßen Scheinwerferlampe in einer Lampenmontageöffnung des Scheinwerfers. Der Rand der Lampenmontageöffnung des Scheinwerfers ist nach dem Einsetzen der Lampe klemmend zwischen den Referenznasen und den erfindungsgemäßen Laschen fixiert. Ein Dichtungsring und ein gasdicht ausgebildetes Kunststoffsockelunterteil sind nicht erforderlich, wenn der Scheinwerfer selbst mit Dichtungsmitteln zum gasdichten Verschluß der Lampenmontageöffnung ausgestattet ist.

Vorteilhafterweise sind die am Sockelflansch angeformten Laschen jeweils mit einer aus der Ebene des Sockelflansches herausragenden Wölbung versehen. Außerdem bestehen der Sockelflansch und die angeformten Lasche vorteilhafterweise aus einem Metall. Auf diese Weise lassen sich am einfachsten eine Federwirkung senkrecht zur Sockelflanschebene sowie eine hohe Festigkeit und Elastizität erzielen. Da die erfindungsgemäße Lampe durch eine Drehbewegung in die Lampenmontageöffnung des Scheinwerfers eingesetzt wird, erstrecken sich die an den Sockelflansch angeformten Laschen vorteilhafterweise in azimutaler Richtung und besitzen dieselbe Orientierung. Außerdem sind sie vorzugsweise gleichartig ausgebildet.

### III. Beschreibung des bevorzugten Ausführungsbeispiels

Nachstehend wird die Erfindung anhand eines bevorzugten Ausführungsbeispiels näher erläutert.

Bei dem bevorzugten Ausführungsbeispiel der Erfindung handelt es sich um eine kittlos gesockelte Einfaden-Halogenglühlampe, die für den Einsatz in einen Kraftfahrzeugscheinwerfer vorgesehen ist. Diese Lampe besitzt einen gläsernen, im wesentlichen zylindrischen Lampenkolben 1, der in einem metallischen Lampensockel 2 fixiert ist. Innerhalb des Lampenkolbens 1 ist eine Glühwendel 3 angeordnet, die über zwei Stromzuführungen 4, 5 mit den elektrischen Sockelkontakten 6, 7 verbunden ist. Der Lampensockel 2 besteht im wesentlichen aus einem napfartigen metallischen Fixierring 2a, in dem ein Ende des Lampenkolbens 1 befestigt ist, einem metallischen Justierring 2b, in dem der Fixierring 2a fixiert ist, und einem metallischen Referenzring 2c. Der Lampensockel 2 weist außerdem einen aus einem elektrisch isolierenden Material bestehenden Sockelstein 2d auf, der zur elektrischen Isolierung der beiden Sockelkontakte 6, 7 dient. Der Referenzring 2c ist mit einem im wesentlichen rotationssymmetrischen Sockelflansch 20 ausgestattet. Die Sockelflanschebene ist senkrecht zur Ringachse des Referenzrings 2c und damit auch senkrecht zur Lampenlängsachse ausgerichtet. Außerdem ist der Referenzring 2c mit drei an seiner Oberkante angeformten, radial nach außen gerichteten Referenznasen 21 versehen, die sich in einer gemeinsamen Ebene parallel zur Sockelflanschebene erstrecken. Der Justierring 2b besitzt drei, an seine Unterkante angeformte und radial nach außen abgewinkelte Schweißfahnen, die auf den Referenznasen 21 des Referenzringes 2c aufliegen und mit ihnen 21 verschweißt sind. Der Sockelflansch 20 ist mit drei gleichartigen, äqidistant entlang seines Umfangs verteilten Laschen 22 ausgestattet. Die Laschen 22 erstrecken sich nicht in radialer, sondern in azimutaler Richtung und ihre freien Enden weisen jeweils eine aus der Ebene des Sockelflansches 20 herausragende Wölbung 22a auf. Sie besitzen bezüglich des Sockelflansches 20 und der Ringachse des Referenzringes 2c dieselbe Orientierung, das heißt, der Sockelflansch 20 und die Laschen 22 sind symmetrisch bezüglich 120-Grad-Drehungen um die Ringachse des Referenzringes 2c ausgebildet. Die Laschen 22 sind einteilig mit dem Sockelflansch 20 ausgeführt und bestehen ebenso wie dieser 20 aus einem Metall. Die Laschen 22 üben eine Federwirkung senkrecht zur Ebene des Sockelflansches 20, also in Richtung der Ringachse des Referenzringes 2c bzw. in Richtung der Lampenlängsachse aus.

Bei der Montage der erfindungsgemäßen Lampe im Fahrzeugscheinwerfer wirken die Referenznasen 21 mit den Laschen 22 zusammen. Die Referenznasen 21 greifen in die Lampenmontageöffnung des Scheinwerfers hinein und liegen an der Innenseite des Scheinwerfers an, während die Laschen 22 an der Außenseite des Scheinwerfers anliegen. Nach dem Einsetzen der Lampe in die Lampenmontageöffnung des Scheinwerfers wird die Lampe durch eine Vierteldrehung um ihre Längsachse in ihrer endgültigen Lage fixiert. Der Rand der Lampenmontageöffnung ist klemmend zwischen den Referenznasen 21 und den Laschen 22 angeordnet. Die Referenznasen 21 sind wie in der Patentanmeldung WO 97/25733 beschrieben ausgebildet. Außerdem besitzt die Lampe wie ebenfalls in der vorgenannten Patentanmeldung offenbart eine Andruckfeder, die eine Federwirkung senkrecht zur Längsachse der Lampe ausübt und dadurch eine seitliche Fixierung der Lampe in der Lampenmontageöffnung des Scheinwerfers gewährleistet.

## Patentansprüche

1. Scheinwerferlampe, mit folgenden Merkmalen:
- mindestens einem Lampengefäß (1),
- mindestens einem Leuchtmittel (3), das in dem mindestens einen Lampengefäß (1) eingeschlossen ist,
- einen Lampensockel (2), in dem das mindestens eine Lampengefäß (1) befestigt ist, wobei der Lampensockel (2) einen Sockelflansch (20) und mindestens drei in einer gemeinsamen, zur Sockelflanschebene parallelen Ebene angeordnete Referenznasen (21) aufweist,
- Stromzuführungen (4, 5) zur Energieversorgung des mindestens einen Leuchtmittels (1),
**dadurch gekennzeichnet, daß** der Sockelflansch (20) mindestens drei entlang seines Umfangs angeordnete Laschen (22) besitzt, die senkrecht zur Sockelflanschebene federnd ausgebildet sind, um mit den Referenznasen (21) zur Befestigung der Lampe in einer Lampenmontageöffnung eines Scheinwerfers mittels Klemmsitz so zusammen wirken zu können, daß ein Rand der Lampenmontageöffnung klemmend zwischen den Referenznasen (21) und den Laschen (22) angeordnet ist.

2. Scheinwerferlampe nach Anspruch 1, **dadurch gekennzeichnet, daß** die mindestens drei Laschen (22) jeweils eine aus der Sockelflanschebene herausragende Wölbung (22a) aufweisen.

3. Scheinwerferlampe nach Anspruch 1, **dadurch gekennzeichnet, daß** der Sockelflansch (20) im wesentlichen rotationssymmetrisch ausgebildet ist und sich die mindestens drei Laschen (22) in azimutaler Richtung erstrecken.

4. Scheinwerferlampe nach Anspruch 3, **dadurch gekennzeichnet, daß** die mindestens drei Laschen (22) gleichartig ausgebildet sind und dieselbe Orientierung besitzen.

5. Scheinwerferlampe nach Anspruch 1, **dadurch gekennzeichnet, daß** die mindestens drei Laschen (22) an dem Sockelflansch (20) angeformt sind und der Sockelflansch (20) sowie die Laschen (22) aus einem Metall bestehen.

## Claims

1. Headlight lamp having the following features:
- at least one lamp vessel (1),
- at least one luminous element (3), which is enclosed in the at least one lamp vessel (1),
- a lamp cap (2), in which the at least one lamp vessel (1) is fastened, the lamp cap (2) having a cap flange (20) and at least three reference lugs (21) arranged in a common plane parallel to the plane of the cap flange, and
- supply leads (4, 5) for supplying energy to the at least one luminous element (1),
**characterized in that** the cap flange (20) has at least three clips (22), arranged along its circumference, which are constructed resiliently perpendicularly to the plane of the cap flange in order to be able to cooperate with the reference lugs (21) for the purpose of fastening the lamp in a lamp mounting opening of a headlight by means of a clamping fit such that an edge of the lamp mounting opening is arranged in a clamping fashion between the reference lugs (21) and the clips (22).

2. Headlight lamp according to Claim 1, **characterized in that** the at least three clips (22) in each case have a camber (22a) projecting from the plane of the cap flange.

3. Headlight lamp according to Claim 1, **characterized in that** the cap flange (20) is of substantially rotationally symmetrical construction, and the at least three clips (22) extend in the azimuthal direction.

4. Headlight lamp according to Claim 3, **characterized in that** the at least three clips (22) are of homogeneous construction and have the same orientation.

5. Headlight lamp according to Claim 1, **characterized in that** the at least three clips (22) are integrally formed on the cap flange (20), and the cap flange (20) and the clips (22) consist of a metal.

## Revendications

1. Lampe de phare ayant les caractéristiques suivantes :
- au moins une enceinte (1) de lampe,
- au moins un moyen (3) d'éclairage qui est enfermé dans la au moins une enceinte (1) de lampe,
- un culot (2) de lampe dans lequel la au moins une enceinte (1) de lampe est fixée, le culot (2) de lampe comprenant une collerette (20) de culot et au moins trois becs (21) de référence disposés dans des plans parallèles au plan de la collerette,
- des entrées (4, 5) de courant pour alimenter en énergie le au moins un moyen (1) d'éclairage,
**caractérisée en ce que** la collerette (20) de culot a au moins trois pattes (22) disposées le long de son pourtour et constituées élastiquement perpendiculairement au plan de la collerette de culot afin de pouvoir coopérer avec les becs (21) de référence pour fixer la lampe dans une ouverture de montage de lampe d'un phare au moyen d'un siège de serrage, de manière qu'un bord de l'ouverture de montage de la lampe est disposé en étant serré entre les becs (21) de référence et les pattes (22).

2. Lampe de phare suivant la revendication 1, **caractérisée en ce que** les au moins trois pattes (22) ont respectivement une voussure (22a) en saillie du plan de la collerette de culot.

3. Lampe de phare suivant la revendication 1, **caractérisée en ce que** la collerette (20) de culot est sensiblement de révolution et les au moins trois pattes (22) s'étendent dans la direction azimutale.

4. Lampe de phare suivant la revendication 3, **caractérisée en ce que** les au moins trois pattes (22) sont constituées de la même façon et ont la même orientation.

5. Lampe de phare suivant la revendication 1, **caractérisée en ce que** les au moins trois pattes (22) sont formées sur la collerette (20) de culot et la collerette (20) de culot ainsi que les pattes (22) sont en un métal.
